# FASCICULE DE BREVET EUROPEEN

(11) **EP 0 187 108 B1**
(45) Date de publication et mention de la délivrance du brevet: **23.03.1988**
(21) Numéro de dépôt: 85420236.3
(22) Date de dépôt: 19.12.1985
(51) Int. Cl.: F24D 3/10, F15B 1/047

(54) **Réservoir du type à deux demi-coquilles assemblées, applicable comme vase d'expansion, compensateur de dilatation, cuve de réserve de fluides sous pression**
Behälter, hergestellt aus zwei Behälterhälften, zu gebrauchen als Ausdehnungsgefäss, Ausdehnungsausgleichgefäss und Druckmittelbehälter
Reservoir of the two assembled shell halves type, applicable as an expansion tank, expansion compensator and pressurized-fluid storage vessel

(30) Priorité: 21.12.1984 FR 8420146
(43) Date de publication de la demande: 09.07.1986
(73) Titulaire: GITRAL S.A. Société Anonyme, F-63190 Lezoux (FR)
(72) Inventeur: Belle, Jean-Pierre, F-63000 Clermont Ferrand (FR)
(74) Mandataire: Dupuis, François

(56) Documents cités:
- CH-A- 455 418
- CH-A- 520 900
- FR-A- 2 243 400
- GB-A- 571 616
- US-A- 3 236 411

## Description

L'invention concerne un réservoir du type à deux demi-coquilles assemblées, applicable comme vase d'expansion, compensateur de dilatation, cuve de réserve de fluides sous pression.

On rappelle par exemple que les vases d'expansion sont destinés aux installations de chauffage pour absorber les augmentations de volumes consécutives à l'élévation de la température du fluide chauffant. On a illustré non limitativement à titre de rappel figure 1 un vase fermé à membrane commercialisé actuellement. Ce vase comprend deux demi-coquilles (1) et (2) en tôle laminée à froid avec une bordure périphérique (1.1.-2.1.) de liaison, un manchon de départ, une valve (4) et un cache-valve (5), une membrane en élastomère (6) déformable et séparant les chambres d'eau et d'air et un jonc de sertissage (7). La liaison des deux demi-coquilles entre elles s'effectue par une opération de soudure en point de chaînette réalisée à la molette sur les bordures périphériques (1.1: 1.2.), assurant ainsi l'étanchéité de l'ensemble.

Cette dernière opération est longue et nécessite de multiples opérations manuelles, elle entre donc pour une part importante dans le prix de revient du vase d'expansion, car la qualité et le soin de cette opération sont essentiels.

On connait au titre de l'art antérieur, le brevet suisse CH-A-520900 qui prévoit un vase d'expansion comprenant deux demi-coquilles soudées entre elles.

Le but recherché selon la demande était d'étudier une nouvelle conception du mode de liaison des deux demi-coquilles entre elles qui offre des avantages dans la réduction des coûts de fabrication et de montage tout en présentant la fiabilité et l'étanchéité de l'appareil.

La solution apportée répond de manière satisfaisante avec une adaptation particulière des deux demi-coquilles du réservoir. Elle est applicable également aux compensateurs de dilatation, ou cuves de réserves de fluide sous pression et autres réservoirs du même type.

Selon une première caractéristique, le réservoir du type comprenant deux demi-coquilles assemblées entre elles comprenant une membrane de séparation des chambres de fluides sertie par un jonc est caractérisé en ce que les deux demi-coquilles présentent au-delà de leur paroi latérale un prolongement constitué par un profil évasé avec un premier pan décalé vers l'extérieur et une collerette consécutive horizontale vers l'extérieur formant collerette, l'accostage des deux demi-coquilles s'établissant sur lesdites collerettes tandis que les pans consécutifs forment une zone d'appui ou siège de la membrane de séparation des fluides, ladite membrane étant agencée à son extrémité pour assurer l'insertion et le maintien du jonc dont le profil est semblable et complémentaire au profil en V défini par les deux pans consécutifs ; lesdites collerettes étant assemblées entre elles par un moyen approprié.

Selon une autre caractéristique lesdites collerettes sont agrafées l'une à l'autre par des retournements successifs et en dernier lieu contre la paroi extérieure du réservoir.

Ces caractéristiques et d'autres encore ressortiront bien de la suite de la description.

L'objet de l'invention est illustré d'une manière non limitative aux figures des dessins où :

La figure 1 est une vue en coupe du réservoir selon la technique antérieure, par exemple un vase d'expansion.

La figure 2 est une vue en coupe d'un réservoir selon l'invention avec un exemple d'application pour un vase d'expansion.

Les figures 3, 4, 5 et 6 sont des vues à grande échelle illustrant le mode d'agrafage des deux demi-coquilles entre elles. Les deux demi-coquilles (10-11) du réservoir, vase d'expansion par exemple comprennent une paroi de fond (10.1-11.1) et une paroi latérale périphérique (10.2-11.2) de hauteur variable. Selon l'invention, les deux demi-coquilles (10-11) constitutives du réservoir se prolongent au-delà de leur paroi latérale précitée par un profil évasé avec une paroi (10.3-11.3) décalée vers l'extérieur, puis par un second pan consécutif (10.4-11.4) formant collerette tourné également vers l'extérieur et dans un plan perpendiculaire à celui de la paroi (10.2-11.2) des demi-coquilles du vase. Lors de la jonction bout à bout des deux demi-coquilles, les collerettes (10.4-11.4) sont en contact l'une de l'autre assurant une parfaite stabilité des deux demi-coquilles l'une par rapport à l'autre. L'étanchéité est réalisée lors de la jonction des deux demi-coquilles par écrasement de la membrane située entre le jonc et les pans évasés des deux demi-coquilles. L'angle a concave est défini par les deux pans (10.³⁻11³) suffisamment ouvert pour assurer l'engagement et le centrage de l'extrémité (12¹) de la membrane de séparation des fluides dans le réservoir ou vase d'expansion dans le cas particulier, cette membrane en élastomère par exemple est agencée dans ladite extrémité périphérique avec des bourrelets (12²-12³) proéminents ou organes équivalents autorisant l'insertion et le maintien d'un jonc métallique (13) dont le profil est semblable et complémentaire voire strictement parallèle à celui défini par les deux pans consécutifs (102..112).

Le jonc de forme adaptée à la forme des réservoirs est de périmètre sensiblement inférieur à celui du périmètre intérieur du réservoir ou vase d'expansion dans le cas particulier. Le jonc vient comprimer la membrane précitée dans la forme en siège définie par les pans (10²-11²) et assurer ainsi une totale étanchéité.

La membrane se poursuit au-delà dans le réservoir de la manière habituelle selon les réalisations connues. Ainsi la membrane assure une double fonction à savoir, d'assurer l'étanchéité du réservoir et l'adaptation des volumes intérieurs selon les pressions des fluides dans chacune des chambres du réservoir.

On se réfère maintenant aux figures 3 à 6 des dessins.

A la figure 3, l'accostage des deux demi-coquilles réalise l'étanchéité par pincement de la membrane sur le jonc intérieur de la forme conique correspondant à la forme conique donnée par les pans consécutifs (10²⁻10³).

On peut procéder à la liaison définitive des deux demi-coquilles par leurs collerettes par collage, ou autre et plus avantageusement par agrafage ainsi qu'illustré figures 4 à 6.

Figure 4 est illustrée l'ébauche de l'agrafage. Les collerettes (10⁴⁻11⁴) sont retournées à 90° à partir de leur point médian. Puis à la figure 5 le retournement est complet et l'agrafe fermée. A la figure 6 un outil quelconque assure le relevage de l'agrafe (A) précitée le long de la paroi (11¹) de la coquille inférieure du réservoir.

Cette méthode d'agrafage obtenue par la conformation particulière des extrémités des parois du réservoir est particulièrement avantageuse et diminue de façon remarquable le prix de revient de fabrication des réservoirs. L'étanchéité est garantie grâce à la nouvelle fonction donnée à la membrane.

Cette réalisation s'adapte à tous types de réservoirs tels que vases d'expansion, compensateurs de dilatation, cuves de réserves de fluides sous pression. Ces réservoirs peuvent être de toutes formes et dimensions.

## Revendications

1. Réservoir du type comprenant deux demi-coquilles assemblées entre elles comprenant une membrane de séparation de chambres des fluides sertie par un jonc de liaison, caractérisé en ce que les deux demi-coquilles (10-11) présentent au-delà de leur paroi latérale un prolongement constitué par un profil évasé avec un premier pan (10.3-11.3) décalé vers l'extérieur et une collerette consécutive horizontale (10.4-11.4) tournée vers l'extérieur, l'accostage des deux demi-coquilles s'établissant sur lesdites collerettes (10.4-11.4) tandis que les pans consécutifs forment une zone d'appui ou siège de la membrane (12) de séparation des fluides, ladite membrane étant agencée à son extrémité pour assurer l'insertion et le maintien du jonc (13) dont le profil est semblable et complémentaire au profil en V défini par les deux pans consécutifs (10.3-11.3), les collerettes (10.4.-11.4) étant assemblées l'une à l'autre par un moyen approprié.

2. Réservoir selon la revendication 1 caractérisé en ce que l'extrémité périphérique de la membrane est agencée avec des bourrelets (12.2-12.3) en saillie assurant l'insertion et le maintien du jonc métallique (13) sous forme d'anneau.

3. Réservoir selon l'une des revendications 1 ou 2 caractérisé en ce que le jonc (13) est de périmètre sensiblement inférieur à celui du périmètre intérieur du vase du réservoir, et parfaitement adapté pour assurer une étanchéité totale entre les deux chambres des fluides.

4. Réservoir selon la revendication 1 caractérisé en ce que les collerettes (10.4.-11.4) sont agrafées l'une à l'autre par retournements successifs et en dernier lieu contre la paroi extérieure du vase d'expansion.

5. Réservoir selon la revendication 1 caractérisé en ce que les collerettes (10.4-11.4) sont assemblées l'une à l'autre par collage.

6. Réservoir selon l'une des revendications 1 à 5 dans son application comme vase d'expansion.

7. Réservoir selon l'une des revendications 1 à 5 dans son application comme compensateur de dilatation.

8. Réservoir selon l'une des revendications 1 à 5 dans son application comme cuve de réserve de fluide sous pression.

## Claims

1. Reservoir of the type comprising two half-shells assembled together comprising a partitioning membrane for fluid chambers, crimped by means of a connecting circlip, characterized in that the two half-shells (10-11) are provided beyond their side wall with an extension consisting of a flared contoured piece with a first side (10.3-11.3) offset outwardly and a subsequent horizontal collar (10.4-11.4) directed outwardly, the adjoining alongside of the two half-shells being established on said collars (10.4-11.4). while the subsequent sides form an abutment or seating area for the membrane (12) separating the fluids, said membrane being arranged at the end thereof to ensure the insertion and the fitting of the circlip (13), the shape of which is complementary and similar to the V-shape defined by the two consecutive sides (10.3-11.3), the collars (10.4-11.4) being assembled together by a suitable means.

2. Reservoir as claimed in Claim 1, characterized in that the peripheral end of the membrane is provided with projecting beads (12.2.-12.3) ensuring the insertion and the fitting of the metal circlip (13) in the form of a ring.

3. Reservoir as claimed in Claim 1 or 2, characterized in that the circlip (13) has a perimeter which is appreciably lower than the inside perimeter of the vessel of the reservoir and is faultlessly adapted to ensure a total sealing between the two fluid chambers.

4. Reservoir as claimed in Claim 1, characterized in that the collars (10.4-11.4) are fastened together by bends in succession, the last one being made against the outside wall of the expansion vessel.

5. Reservoir as claimed in Claim 1, characterized in that the collars (10.4-11.4) are assembled together by means of adhesive.

6. Reservoir as claimed in any one of Claims 1-5, in the use thereof as an expansion vessel.

7. Reservoir as claimed in any one of Claims 1-5, in the use thereof as a compensator of dilatation.

8. Reservoir as claimed in any one of Claims 1-5, in the use thereof as a reserve container of fluid under pressure.

## Patentansprüche

1. Behälter in einer aus zwei zusammengebauten Halbschalen bestehenden Ausführung, die eine durch einen Verbindungssprengring eingefasste Flüssigkeitsraumtrennmembrane aufweist, dadurch gekennzeichnet, dass die zwei Halbschalen (10-11) jenseits ihrer seitlichen Wandung eine Verlängerung aufweisen, die aus einem ausgebauchten Profilstück mit einer ersten nach aussen versetzten Kante (10.3-11.3) und einem nach aussen orientierten, nachfolgenden waagrechten Bünd (10.4-11.4) besteht, wobei das Anlegen der zweien Halbschalen auf die besagten Bunde (10.4-11.4) zustandegebracht wird, während die nacheinanderfolgenden Kanten einen Abstützungs- oder Sitzbereich für die Flüssigkeitstrennmembrane (12) bilden, die an deren Ende zum Bewirken der Einführung und des Aufhaltens des Sprengrings (13) ausgestaltet ist, dessen Profil ähnlich und ergänzend mit dem durch die zweie nacheinanderfolgenden Kanten (10.3-11.3) gebildeten V-förmigen Profil ist, indem die Bünde (10.4-11.4) mittels einer entsprechenden Einrichtung aneinander angebracht und angebaut sind.

2. Behälter nach Anspruch 1, dadurch gekennzeichnet, dass das peripherische Ende der Membrane mit vorspringenden Wülsten (12.2-13.2) ausgestattet ist, die die Einführung und das Aufhalten des ringförmigen Metallsprengrings (13) sichern.

3. Behälter nach einem der Ansprüche 1 oder 2, dadurch gekennzeichnet, dass der Umfang des Sprengrings (13) wesentlich kleiner als der Innenumfang des Gefässes des Behälters ist, wobei dieser Umfang einwandfrei bemessen ist, um eine völlige Dichtigkeit zwischen den zweien Flüssigkeitsräumen zu sichern.

4. Behälter nach Anspruch 1, dadurch gekennzeichnet, dass die Bünde (10.4-11.4) durch nacheinanderfolgende Umbiegungen und zuletzt gegen die Aussenwandung des Expansionsgefässes aneinander eingeklammert sind.

5. Behälter nach Anspruch 1, dadurch gekennzeichnet, dass die Bünde (10.4-11.4) durch Aufkleben aneinander zusammengebaut sind.

6. Behälter nach einem der Ansprüche 1 bis 5, in der Anwendung desselben als Expansionsgefäss.

7. Behälter nach einem der Ansprüche 1 bis 5, in der Anwendung desselben als Ausdehnungsausgleicher.

8. Behälter nach einem der Ansprüche 1 bis 5, in der Anwendung desselben als Vorratstrog für Druckflüssigkeit.
